# EUROPÄISCHE PATENTSCHRIFT

(11) **EP 1 857 358 B1**
(45) Veröffentlichungstag und Bekanntmachung des Hinweises auf die Patenterteilung: **07.09.2016**
(21) Anmeldenummer: 07013643.7
(22) Anmeldetag: 22.06.2004
(51) Int. Cl.: B63H 25/38

(54) **Ruder für Schiffe**
Rudder for ships
Gouvernail pour bateaux

(30) Priorität: 23.04.2004 DE 202004006453 U
(43) Veröffentlichungstag der Anmeldung: 21.11.2007
(62) Teilanmeldung aus: 04740144.3
(73) Patentinhaber: Becker Marine Systems GmbH & Co. KG, 21079 Hamburg (DE)
(72) Erfinder: Lehmann, Dirk, Dipl.-Ing., 21423 Winsen (DE)
(74) Vertreter: RGTH

(56) Entgegenhaltungen:
- DE-C- 516 085
- DE-U- 8 708 276
- GB-A- 332 082
- NL-C- 1 015 629
- US-A- 4 284 025
- PATENT ABSTRACTS OF JAPAN Bd. 0071, Nr. 10 (M-214), 13. Mai 1983 (1983-05-13) -& JP 58 030896 A (ISHIKAWAJIMA HARIMA JUKOGYO KK), 23. Februar 1983 (1983-02-23)

## Beschreibung

### Anwendungsgebiet

Die Erfindung betrifft eine Ruderanordnung für schnelle Schiffe mit hochbelasteten Propellern.

### Stand der Technik

Schiffsruder, wie Vollschwebe-Ruder oder Balance-Profilruder, mit oder ohne angelenkter Flosse, sind in den verschiedensten Ausführungsformen bekannt. Ebenso bekannt sind Schiffsruder mit einem twistierten Ruderblatt, das aus zwei übereinanderliegenden Ruderblattabschnitten besteht, deren dem Propeller zugekehrte Nasenleisten derart seitlich versetzt sind, dass die eine Nasenleiste nach Backbord und die andere Nasenleiste nach Steuerbord versetzt ist.

Durch die NL 1 015 629 C ist ein Ruder mit einem twistierten Ruderblatt bekannt, das aus einem oberen Ruderblattabschnitt und einem unteren Ruderblattabschnitt besteht. Die dem Propeller zugekehrten Ruderblattabschnittsbereiche sind derart twistiert, dass die spitz auslaufenden Ruderblattabschnittsbereiche als Nasenleisten nach Steuerbord und nach Backbord seitlich ausgestellt sind. Die dem Propeller abgekehrten Bereiche gehen in eine gemeinsame Endleiste über. Das Profil des twistierten Ruderblattes ist derart, dass die Nasenleisten und die Endleiste parallel zueinander verlaufen. Die beiden Nasenleisten weisen einen S-förmigen Verlauf auf. Der Ruderschaft erstreckt sich über die gesamte Höhe des Ruderblattes und ist mit seinem Kokerrohr in die beiden twistierten Ruderblattabschnitte eingeführt und bis in den Bodenbereich des unteren Ruderblattabschnittes geführt. Die Querschnittsflächen der Querschnitte der beiden Ruderblattabschnitte weisen gleiche Größen auf, wobei die Größe der Querschnittsflächen von oben nach unten nicht abnehmen.

Die KR 2001-00009112 A zeigt ein in einem Abschnitt des vorderen Nasenleistenbereichs verdrilltes Ruderblatt, wobei die Verdrillung nur bereichsweise erfolgt. Im verdrillten Bereich weist jeweils eine Seitenwand einen gradlinigen Verlauf auf.

Die GB 332,082 A offenbart ebenfalls ein Schiffsruder mit einem twistierten Ruderblatt, dessen dem Propeller zugekehrten Profilbereiche, nämlich die Nasenleisten nach Steuerbord und nach Backbord seitlich ausgestellt sind, wobei die Nasenleisten spitz auslaufend ausgebildet sind. Die Querschnittsprofile der beiden Ruderblattabschnitte sind so ausgebildet, dass die backbordseitig und steuerbordseitig liegenden Seitenwandflächen der beiden Ruderblattabschnitte zwischen den Endleisten bis zu den seitlich abgebogenen Nasenleisten wölbungslos und zwar geradlinig verlaufen, so dass die Seitenwandflächen keine nach außen gewölbten Bereiche mit unterschiedlichen Krümmungsradien aufweisen. Hinzu kommt noch, dass die Profilausgestaltung des Ruderblattes derart ist, dass die beiden Querschnittsflächen der beiden übereinanderliegend angeordneten Ruderblattabschnitte gleich groß sind und sich über die gesamte Höhe des Ruderblattes erstrecken. Durch die spitz auslaufenden Nasenleisten werden scharfkantige Einschnitte ausgebildet, die der Kavitation und Zerstörung ausgesetzt sind. Mit der Profilausgestaltung dieses Ruders soll vielmehr eine Verbesserung der Propulsion erreicht werden.

So beschreibt die JP 58-30896 A ein Ruder für Schiffe mit einem twistierten Ruderblatt, das aus einem oberen und einem unteren Teil besteht, wobei beide Teile in ihren dem Propeller zugekehrten Richtungen verwunden sind und zwar derart, dass nur die die Nasenleisten betreffenden Bereiche der beiden Teile seitlich versetzt sind, wohingegen die sich zu den Endleisten der beiden Teile erstreckenden Bereiche gleiche Querschnittsformen und gleiche Querschnittsabmessungen aufweisen. Die Nasenleisten weisen nach einer Ausführungsform einen S-förmig geschwungenen Verlauf auf, wohingegen nach einer weiteren Ausführungsform die Nasenleisten einen S-förmigen und schrägen Verlauf aufweisen.

Nach der DE 516 085 C ist ein hinter dem Schiffsantrieb angeordnetes Stromlinienruder bekannt, wobei der Erfindungsgedanke darin besteht, dass die Drehachse in der dem Propeller zugekehrten Vorderkante des Ruderblattes oder in unmittelbarer Nähe der Rudervorderkante angeordnet ist. Das Ruderblatt weist verschiedene Querschnittsprofile auf. Nach einer Ausführungsform wird das Ruderblatt von zwei übereinanderliegend angeordneten Abschnitten gebildet, deren dem Propeller zugekehrten Nasenleisten seitlich ausgeschwenkt sein können; es werden an der Vorderkante des Ruderblattes leitschaufelförmige Flächen ausgebildet. Das Ruderblatt weist ein rechtschnittsflächen des Ruderblattes gleichbleibend sind und sich nicht verjüngen. Nach einer weiteren Ausführungsform sind die dem Propeller zugekehrten Nasenleisten des Ruderblattes spitz auslaufend ausgebildet, was zur Folge hat, dass Korrosionsschäden durch Kavitation eintreten.

Da das bekannte Ruderblatt sich nicht nach unten konisch verjüngt, sondern von oben bis unten einen gleichbleibenden Querschnitt bzw. eine gleichbleibende Querschnittsgröße aufweist, sind alle Querschnittsflächen gleich groß, unabhängig davon, dass der obere Ruderblattabschnitt nach einer Seite ausschwenkt und der untere Ruderblattabschnitt zur anderen Seite ausschwenkt.

Nach einer weiteren Ausführungsform besteht das Ruderblatt aus zwei Blattabschnitten, die übereinanderliegend angeordnet sind. Beide Blattabschnitte weisen gleiche Querschnitte auf, deren größte seitliche Ausbiegung in Höhe der Propellerachse liegt. Die dem Propeller abgekehrten Endleisten fallen nicht zusammen. Dadurch, dass diese Endleisten weit auseinanderstehen, werden völlig andere Querschnittsverhältnisse geschaffen. Außerdem fallen die dem Propeller zugekehrten Nasenleisten der beiden Ruderblattabschnitte ineinander zu einer geradlinig verlaufenden Nasenleisten. Dagegen weist jeder Ruderblattabschnitt eine Endleiste auf.

Gegenstand der DE 87 08 276 U ist ein Ruder, insbesondere ein Balance-Profilruder für Schiffe. Dieses Ruder besteht aus einem Ruderblatt mit einer an diesem angelenkten Flosse und einem dem Ruder zugeordneten, auf einer antreibbaren Propellerachse angeordneten Propeller, wobei das Ruderkokerlager als Kragträger mit einer mittigen Innenlängsbohrung zur Aufnahme des Ruderschaftes für das Ruderblatt versehen ist und bis in das mit dem Ruderschaftende verbundene Ruderblatt hineinreichend ausgebildet ist, wobei in der Innenbohrung des Ruderkokerlagers ein erstes Lager zur Lagerung des Ruderschaftes vorgesehen ist, wobei an der Außenwandfläche etwa in gleicher Höhe zu dem ersten Lager in der Innenlängsbohrung des Ruderkokerlagers ein zweites Lager zur Aufnahme und zur Abstützung des Ruderblattes vorgesehen ist, wobei der Ruderschaft mit seinem in dem Ruderblatt liegenden Ende bis in den Bereich der Propellerwellenmitte oder bis unterhalb der Propellerwellenmitte geführt ist. Bei diesem Ruder sind für den Ruderschaft zwei Lager vorgesehen und zwar ein Lager für die Lagerung des Ruderschaftes, wobei dieses Lager an der Innenlängsbohrung des als Kragträger ausgebildeten Ruderkokerlagers vorgesehen ist, und ein weiteres Lager zur Abstützung des Ruderblattes.

### Aufgabe, Lösung, Vorteil

Es ist Aufgabe der vorliegenden Erfindung, ein Schiffsruder zu schaffen, bei dem Erosionserscheinungen am Ruder durch Kavitationsbildung, insbesondere beim Einsatz bei schnellen Schiffen mit hochbelasteten Propellern, vermieden werden und mit dem der Treibstoffverbrauch gesenkt wird.

Gelöst wird diese Aufgabe bei einer Ruderanordnung gemäß der eingangs beschriebenen Art mit den im Anspruch 1 angegebenen Merkmalen.

Hiernach ist erfindungsgemäß vorgesehen, dass die Ruderanordnung für schnelle Schiffe mit hochbelasteten Propellern, mit einem Ruder bestehend aus einem Ruderblatt und einem dem Ruder zugeordneten, auf einer antreibbaren Propellerachse angeordneter Propeller, ausgebildet ist, wobei das Ruderblatt aus zwei übereinander liegenden Ruderblattabschnitten besteht, wobei die dem Propeller zugekehrten ein abgerundetes Profil aufweisenden Nasenleisten der beiden Ruderblattabschnitte derart positioniert sind, dass die eine Nasenleiste nach Backbord oder Steuerbord und die andere Nasenleiste nach Steuerbord oder Backbord versetzt sind, wobei die beiden Seitenwandflächen des Ruderblattes in eine dem Propeller abgewandte Endleiste zusammenlaufen, wobei der obere Ruderblattabschnitt ein Querschnittsprofil aufweist, das von
a.) einer sich von der dem Propeller zugekehrten Nasenleiste bis zu einer größten Profildicke konisch sich erweiternden dem Propeller zugekehrten Querschnittsfläche gebildet wird, und wobei
a1.) die beiden von einer in Längsrichtung des Ruderblattes verlaufenden Mittellinie gebildeten, dem Propeller zugekehrten Querschnittsflächenabschnitte der Querschnittsfläche unterschiedliche Größen aufweisen,
a2.) von denen der größere Querschnittsflächenabschnitt backbordseitig liegend ist,
a3.) und der kleinere Querschnittsflächenabschnitt steuerbordseitig liegend ist,
a4.) und das von einer sich an die Querschnittsfläche anschließenden und von der größten Profildicke zur Endleiste konisch sich verjüngenden Querschnittsfläche gebildet wird, wobei
a5.) die beiden von der Mittellinie in dem dem Propeller abgekehrten Bereich des Querschnittsprofils gebildeten Querschnittsflächenabschnitte der Querschnittsfläche gleich ausgebildet sind,
   und wobei der untere Ruderblattabschnitt ein Querschnittsprofil aufweist, das von
b.) einer sich von der dem Propeller zugekehrten Nasenleiste zu einer größten Profildicke konisch sich erweiternden dem Propeller zugekehrten Querschnittsfläche gebildet wird, wobei
b1.) die beiden von einer in Längsrichtung des Ruderblattes verlaufenden Mittellinie gebildeten, dem Propeller zugekehrten Querschnittsflächenabschnitte der Querschnittsfläche unterschiedliche Größen aufweisen,
b2.) von denen die größere Querschnittsfläche steuerbordseitig liegend ist und
b3.) die kleinere Querschnittsfläche backbordseitig liegend ist,
b4.) und das von einer sich an die Querschnittsfläche anschließenden und von der größten Profildicke zur Endleiste konisch sich verjüngenden Querschnittsfläche gebildet wird, wobei
b5.) die beiden von der Mittellinie in dem dem Propeller abgekehrten Bereich des Querschnittsprofils gebildeten Querschnittsflächenabschnitte der Querschnittsfläche gleich ausgebildet sind, so dass die dem Propeller zugekehrte Nasenleiste des oberen Ruderblattabschnittes backbordseitig zur Mittellinie und die Nasenleiste des unteren Ruderblattabschnittes steuerbordseitig zur Mittellinie liegend ist, und
c.) wobei die propellerseitigen Querschnittsflächenabschnitte des Querschnittsprofils des oberen Ruderblattabschnittes Randbereiche mit einem flachen Bogenverlauf bzw. einem stark gewölbten Bogenverlauf aufweisen, wobei die beiden dem Propeller abgekehrten Querschnittsflächenabschnitte des Querschnittsprofils des oberen Ruderblattabschnittes tangential verlaufende Randbereiche aufweisen, und der Querschnittsflächenabschnitt mit dem Randbereich mit stark gewölbtem Bogenverlauf steuerbordseitig liegend ist,
c1.) wobei die propellerseitigen Querschnittsflächenabschnitte des Querschnittsprofils des unteren Ruderblattabschnittes Randbereiche mit einem flachen Bogenverlauf bzw. einem stark gewölbten Bogenverlauf aufweisen, wobei die beiden dem Propeller abgekehrten Querschnittsflächenabschnitte des Querschnittsprofils des unteren Ruderblattabschnittes tangential verlaufende Randbereiche aufweisen, und der Querschnittsflächenabschnitt mit dem Randbereich mit stark gewölbtem Bogenverlauf backbordseitig liegend ist,
   und wobei,
d.) das Ruder als Vollschweberuder ausgebildet ist, und dass
e.) die Ruderanordnung weiter einen Ruderschaft und ein Ruderkokerlager aufweist, wobei das Ruderkokerlager als Kragträger mit einer mittigen Innenlängsbohrung zur Aufnahme des Ruderschafts für das Ruderblatt ausgebildet ist, wobei das Ruderkokerlager bis in das mit dem Ruderschaftende verbundene Ruderblatt hineinreichend ausgebildet ist, wobei zur Lagerung des Ruderschaftes ein einziges Lager in der Innenlängsbohrung im unteren Endbereich des Ruderkokerlagers angeordnet ist, wobei der Ruderschaft in seinem Endbereich mit einem Abschnitt aus dem Ruderkokerlager herausgeführt und mit dem freien, unteren Ende dieses Abschnittes mit dem Ruderblatt lösbar verbunden ist, wobei die Verbindung des Ruderschaftes mit dem Ruderblatt oberhalb der Propellerwellenmitte liegt, wobei zur Aufnahme des unteren freien Endes des Ruderkokerlagers im Ruderblatt eine Ausnehmung oder Einziehung vorgesehen ist, und wobei keine Lagerung zwischen dem Ruderblatt und dem Ruderkokerlager vorgesehen ist.

Der Vorteil eines derart erfindungsgemäß ausgebildeten Ruders mit zwei spiegelverkehrten Querschnittsprofilen besteht zum einen in der Verhinderung der Dampfblasenbildung und zum anderen in der Verhinderung von Erosionserscheinungen am Ruder, die durch Kavitationsbildung bei schnellen Schiffen mit hochbelasteten Propellern auftritt. Die spezielle Ausgestaltung des Ruderblattes trägt zu einer Senkung des Treibstoffverbrauchs bei. Neben einem erheblichen Kavitationsschutz ist auch eine Verbesserung des Wirkungsgrades gegeben. Eine gravierende Gewichtseinsparung wird erreicht.

Dadurch, dass die Nasenleisten der beiden Ruderblattabschnitte zueinander versetzt sind, so dass die Nasenleiste des oberen Ruderblattabschnittes nach Backbord und die Nasenleiste des unteren Ruderblattabschnittes nach Steuerbord oder die Nasenleiste des oberen Ruderblattabschnittes nach Steuerbord und die Nasenleiste des unteren Ruderblattabschnittes nach Backbord versetzt sind, werden jeweils zwei zueinander spiegelverkehrte Querschnittsprofile der beiden Ruderblattabschnitte erhalten.

Erfindungsgemäß ist ferner die Anordnung des Schiffsruders in Verbindung mit seinem Ruderschaft in einem Ruderkokerlager vorgesehen. Die beiden Seitenwandflächen des Ruderblattes laufen in eine dem Propeller abgewandte Endleiste zusammen, wobei das Ruderkokerlager als Kragträger mit einer mittigen Innenlängsbohrung zur Aufnahme des Ruderschaftes für das Ruderblatt vorgesehen ist und bis in das mit dem Ruderschaftende verbundene Ruderblatt hineinreichend ausgebildet ist, wobei zur Lagerung des Ruderschaftes ein Lager in der Innenlängsbohrung des Ruderkokerlagers angeordnet ist, das mit seinem freien Ende in eine Ausnehmung, Einziehung oder dergleichen in dem Ruderblatt hineinreicht, wobei der Ruderschaft in seinem Endbereich mit einem abschnitt aus dem Ruderkokerlager herausgeführt und mit dem Ende dieses Abschnittes mit der Ruderblatt verbunden ist, wobei keine Lagerung zwischen dem Ruderblatt und dem Ruderkokerlager vorgesehen ist und wobei die Verbindung des Ruderschaftes mit dem Ruderblatt oberhalb der Propellerwellenmitte liegt, wobei das Innenalger für die Lagerung des Ruderschaftes in dem Ruderkokerlager im Endbereich des Ruderkokerlagers angeordnet ist.

Der Vorteil, der sich bei einem derart erfindungsgemäß ausgebildeten Ruder ergibt, bei dem der Ruderschaft im Endbereich des Ruderkokerlagers mittels eines Lagers gelagert ist, wobei die Verbindung des Ruderschaftes mit dem Ruderblatt oberhalb der Propellerwellenmitte liegend ist, ohne dass es hierbei eines weiteren Lagers für das Ruderblatt an der Außenwandfläche des Ruderkokerlagers bedarf, besteht darin, dass für das Auswechseln der Propellerwelle der Ruderschaft nach der Abnahme des Ruderblattes aus dem Ruderkokerlager nicht mehr herausgezogen zu werden braucht, da die Verbindung des Ruderschaftes mit dem Ruderblatt oberhalb der Propellerwellenmitte liegt. Hinzukommt, dass das Ruderblatt des Ruders ein sehr schlankes Profil aufweisen kann.

Ferner ist vorgesehen, dass der obere Ruderblattabschnitt des Ruderblattes ein Querschnittsprofil aufweist, das von einer sich von der vorderen Nasenleiste bis zur rückwärtigen Endleiste erstrecken und sich bis zu einer größten Profildicke konisch sich erweiternden vorderen Fläche sowie einer sich an die vordere Fläche anschließenden und sich zur rückwärtigen Endleiste konisch sich verjüngenden rückwärtigen Fläche gebildet wird, wobei die beiden von einer in Längsrichtung des Ruderblattes verlaufenden Mittellinie gebildeten vorderen Flächenabschnitte unterschiedliche Größen aufweisen, von denen der größere Flächenabschnitt backbordseitig liegend ist und der kleinere Flächenabschnitt steuerbordseitig liegend ist, wobei die beiden von der Mittellinie im rückwärtigen Bereich des Querschnittsprofils gebildeten Flächenabschnitt gleich ausgebildet sind, und dass der untere Ruderblattabschnitt des Ruderblattes ein Querschnittsprofil aufweist, das von einer sich von der vorderen Nasenleiste bis zur rückwärtigen Endleiste erstreckenden und sich zu einer größten Profildicke konisch sich erweiternden vorderen Fläche sowie einer sich an die vordere Fläche anschließenden und sich zur rückwärtigen Fläche gebildet wird, wobei die beiden von einer in Längsrichtung des Ruderblattes verlaufenden Mittellinie gebildeten vorderen Flächenabschnitte unterschiedliche Größen aufweisen, von denen der größere Flächenabschnitt steuerbordseitig liegend ist und der kleinere Flächenabschnitt backbordseitig liegend ist, wobei die beiden von der Mittelllinie im rückwärtigen Bereich des Querschnittprofils gebildeten Flächenabschnitte gleich ausgebildet sind, so dass die dem Propeller zugeordnete Nasenleiste des oberen Ruderblattabschnittes backbordseitig der Mittellinie und die Nasenleiste des unteren Ruderblattabschnittes steuerbordseitig der Mittellinie liegend ist.

Die beiden propellerseitigen Flächenabschnitte des Querschnittprofils des oberen Ruderblattabschnittes weisen Randbereiche mit einem flachen Bogenverlauf und einem gewölbten Bogenverlauf auf, wobei die beiden dem Propeller abgekehrten Flächenabschnitte des Querschnittprofils des oberen Ruderblattabschnittes tangential verlaufende Randbereiche aufweisen, wobei der Flächenabschnitt mit dem Randbereich mit gewölbtem Bogenverlauf steuerbordseitig liegend ist.

Die beiden propellerseitigen Flächenabschnitte des Querschnittprofils des unteren Ruderblattabschnittes weisen Randbereiche mit einem flachen Bogenverlauf und einem gewölbten Bogenverlauf auf, wobei die beiden in dem Propeller abgekehrten Flächenabschnitte des Querschnittsprofils des unteren Ruderblattabschnittes tangential verlaufende Randbereiche aufweisen, wobei der Flächenabschnitt mit dem Randbereich mit gewölbtem Bogenverlauf backbordseitig liegend ist.

Eine weitere Ausgestaltung der Erfindung sieht vor, dass an das Ruderblatt im Bereich der für den oberen Ruderblattabschnitt und den unteren Ruderblattabschnitt gemeinsamen Endleiste eine Flosse angelenkt ist.

### Kurzbeschreibung der Zeichnung

Ausführungsbeispiele der Erfindung werden nachstehend anhand der Zeichnungen näher erläutert. Es zeigen:
Fig. 1 eine Ruderanordnung aus einem Ruderblatt mit einem Ruderschaft und mit einem dem Ruderblatt zugeordneten Propeller,
Fig. 2A eine schaubildliche Ansicht des Ruderblattes,
Fig. 2B eine Vorderansicht des Ruderblattes gemäß Fig. 2A,
Fig. 3 das Ruderblatt gemäß Fig. 2A mit eingezeichneten Querschnittsformen im oberen Ruderblattabschnitt und im unteren Ruderblattabschnitt,
Fig. 4 eine Ansicht von oben auf das Querschnittsprofil des oberen Ruderblattabschnittes des Ruders,
Fig. 5 eine Ansicht von oben auf das Querschnittsprofil des unteren Ruderblattabschnittes des Ruders,
Fig. 6 die Ruderanordnung mit in dem Ruderkokerlager gelagerten Ruderschaft und dem oberhalb der Propellerwellenmitte liegenden Befestigungspunkt des Ruderschaftes mit dem Ruderblatt,
Fig. 7 einen senkrechten Schnitt gemäß Linie VII-VII in Fig. 6 und
Fig. 8 eine schematische Darstellung der Lageranordnung zwischen dem Ruderschaft und dem Ruderkoker.

### Detaillierte Beschreibung der Erfindung und bester Weg zur Ausführung der Erfindung

Bei der in Fig. 1 dargestellten Ruderausgestaltung ist mit 110 ein Schiffskörper, mit 120 ein Ruderkokerlager, mit 100 ein Ruderblatt und mit 140 ein Ruderschaft bezeichnet. Dem Ruderblatt 100 ist einem Propeller 220 zugeordnet.

Das Ruderblatt 100 gemäß Fig. 2A, 2B und 3 weist zwei übereinanderliegende Ruderabschnitte 10, 20 auf, deren dem Propeller 220 zugekehrten vorderen Nasenleisten 11, 31 derart versetzt sind, dass die eine Nasenleiste 11 nach Backbord BB und die andere Nasenleiste 21 nach Steuerbord SB versetzt sind. Die beiden Seitenwandflächen 100a, 100b des Ruderblattes 100 laufen in eine dem Propeller 220 abgewandte Endleiste 30 zusammen.

Der obere und der untere Ruderblattabschnitt 10, 20 des Ruderblattes 100 sind dabei wie folgt ausgebildet:
Der obere Ruderblattabschnitt 10 weist gemäß Fig. 4 ein Querschnittsprofil 12 auf, das von einer sich von der vorderen Nasenleiste 11 bis zur Endleiste 30 bis zu einer größten Profildicke 13 konisch sich erweiternden vorderen Fläche 14 gebildet wird. An diese vordere Fläche 14 schließt sich eine zur Endleiste 30 erstreckende rückwärtige Fläche 15 an, die sich zu der Endleiste 30 verjüngt. Die vordere Fläche 14 wird von einer in Längsrichtung des Ruderblattes 100 verlaufenden Mittellinie M1 in zwei Flächenabschnitte 14a, 14b unterteilt, die unterschiedliche Größen aufweisen.

Der größere Flächenabschnitt 14a liegt dabei backbordseitig und der kleinere Flächenabschnitt 14b ist der Steuerbordseite zugekehrt. Die rückwärtige Fläche 15 wird ebenfalls von der Mittellinie M1 in zwei Flächenabschnitte 15a, 15b unterteilt. Hier sind die beiden Flächenabschnitte 15a, 15b gleich groß und weisen gleiche Formen auf.

Die beiden propellerseitigen Flächenabschnitte 14a, 14b des Querschnittsprofils 12 des oberen Ruderblattabschnittes 10 weisen Randbereiche 16, 16a mit einem flachen Bogenverlauf 16'a auf, wobei die beiden dem Propeller 220 abgekehrten Flächen 15a, 15b des Querschnittsprofils 12 des oberen Ruderblattabschnittes 10 tangential verlaufende Randbereiche 17, 17a aufweisen.

Der Flächenabschnitt 14b mit dem Randbereich 16a mit stark gewölbtem Bogenverlauf 16'a ist steuerbordseitig liegend.

Der untere Ruderblattabschnitt 20 weist gemäß Fig. 5 ein spiegelverkehrtes Querschnittsprofil 22 auf. Dieses Querschnittsprofil 20 erstreckt sich von einer sich von der vorderen Nasenleiste 21 bis zur Endleiste 30 und zwar bis zu einer größten Profildicke 23 konisch sich erweiternden Fläche. An diese vordere Fläche 24 schließt sich eine zur Endleiste 30 erstreckende Fläche 25 an, die sich zu der Endleiste 30 verjüngt. Die vordere Fläche 24 wird von einer in Längsrichtung des Ruderblattes 100 verlaufende Mittellinie M2 in zwei Flächenabschnitte 24a, 24b unterteilt, die unterschiedliche Größen aufweisen. Der größere Flächenabschnitt 24b liegt dabei steuerbordseitig und der kleiner Flächenabschnitt 24a ist der Backbordseite zugekehrt. Die rückwärtige Fläche 25 wird ebenfalls von der Mittellinie M2 in zwei Flächenabschnitte 25a, 25b aufgeteilt. Hier sind die beiden Flächenabschnitte 25a, 25b gleich groß und weisen gleiche Formen auf.

Die beiden propellerseitigen Flächenabschnitte 24a, 24b des Querschnittsprofils 22 des oberen Ruderblattabschnittes 20 weisen Randbereiche 26, 26a mit einem flachen Bogenverlauf 26' und einem gewölbten Bogenverlauf 26'a auf, wobei die beiden dem Propeller 220 abgekehrten Flächen 25a, 25b des Querschnittsprofils 22 des unteren Ruderblattabschnittes 20 tangential verlaufende Randbereiche 27, 27a aufweisen. Der Flächenabschnitt 24b mit dem Randbereich 26'a mit stark gewölbtem Bogenverlauf 26'a ist backbordseitig liegend.

Die Ausgestaltung und Anordnung der beiden Ruderblattabschnitte 10, 20 erbringt, dass die dem Propeller 220 zugeordnete Nasenleiste 11 des oberen Ruderblattabschnittes 10 backbordseitig zur Mittellinie M1 und die Nasenleiste 21 des unteren Ruderblattabschnittes 20 steuerbordseitig zur Mittellinie M2 liegend sind, wobei die beiden Ruderblattabschnitte 10, 20 im rückwärtigen Bereich des Ruderblattes 100 in einer Endleiste 30 zusammengeführt sind.

Nach den Fig. 2A, 2B, 3, 4 und 5 sind die beiden Ruderblattabschnitte 10, 20 des Ruderblattes 100 mit ihren Querschnittsprofilen 12, 22 derart zueinander angeordnet, dass die Seitenwandabschnitte des Ruderblattes, die im Bereich der stark gekrümmten Bogenverläufe 16'a und 26'a der Flächenabschnitte 14b und 24b steuerbordseitig und backbordseitig liegen, dann dem Flächenabschnitt 14b des Querschnittsprofils 12 der Steuerbordseite und der Flächenabschnitt 24b des Querschnittsprofils 22 der Backbordseite zugekehrt sind, so dass die Nasenleisten 11, 21 der beiden Ruderblattabschnitte 10, 20 backbordseitig und steuerbordseitig liegen.

Die Erfindung schließt jedoch auch eine Ausgestaltung des Ruders mit ein, nach der die beiden Ruderblattabschnitte 10, 20 des Ruderblattes 100 mit ihren Querschnittsprofilen 12, 22 derart zueinander angeordnet sind, dass die Seitenwandabschnitte des Ruderblattes, die im Bereich der stark gekrümmten Bogenverläufe 16'a und 26'a der Flächenabschnitte 14b und 24b backbordseitig und steuerbordseitig liegen, wobei dann der Flächenabschnitt 14b des Querschnittsprofils 12 der Backbordseite und der Flächenabschnitt 24b des Querschnittsprofils 22 der Steuerbordseite zugekehrt sind, so dass die Nasenleisten 11, 21 der beiden Ruderblattabschnitte 10, 20 steuerbordseitig und backbordseitig liegen.

Bei der in Fig. 6 bis 8 dargestellten Ruderausgestaltung ist mit 110 ein Schiffskörper, mit 120 ein Ruderkokerlager, mit 100 ein Ruderblatt und mit 140 ein Ruderschaft bezeichnet. An das Ruderblatt 100 ist eine Flosse 135 angelenkt. Das Ruderblatt 100 weist eine vorzugsweise zylindrische Einziehung 155 zur Aufnahme des freien Endes 120b des Ruderkokerlagers 120 auf.

Das Ruderkokerlager 120 ist als Kragträger mit einer mittigen Innenlängsbohrung 125 zur Aufnahme des Ruderschaftes 140 für das Ruderblatt 100 versehen. Außerdem ist das Ruderkokerlager 120 bis an das mit dem Ruderschaftende verbundene Ruderblatt 100 hinreichend ausgebildet. In seiner Innenbohrung 125 weist das Ruderkokerlager 120 ein Lager 150 zur Lagerung des Ruderschaftes 140 auf, wobei vorzugsweise dieses Lager 150 im unteren Endbereich 120b des Ruderkokerlagers 120 angeordnet ist. Der Ruderschaft 140 ist mit seinem Ende 140b mit einem Abschnitt 145 aus dem Ruderkokerlager 120 herausgeführt. Das freie untere Ende dieses verlängerten Abschnittes 145 des Ruderschaftes 140 ist mit dem Ruderblatt 100 bei 170 fest verbunden, wobei jedoch auch hier eine Verbindung vorgesehen ist, die ein Lösen des Ruderblattes 100 von dem Ruderschaft 140 ermöglicht, wenn die Propellerwelle ausgetauscht werden soll. Die Verbindung des Ruderschaftes 140 im Bereich 170 mit dem Ruderblatt 100 liegt dabei oberhalb der Propellerwellenmitte 200, so dass für den Ausbau der Propellerwelle lediglich das Ruderblatt 100 von dem Ruderschaft 140 abgenommen werden muss, während dagegen ein Herausziehen des Ruderschaftes 140 aus dem Ruderkokerlager 120 nicht erforderlich ist, da sowohl das freie untere Ende 120b des Ruderkokerlagers 120 als auch das freie untere Ende des Ruderschaftes 140 oberhalb der Propellerwellenmitte liegen. Bei dieser in Fig. 1 bis 3 gezeigten Ausführungsform ist nur ein einziges Innenlager 150 für die Lagerung des Ruderschaftes 140 in dem Ruderkokerlager 120 vorgesehen; ein weiteres Lager für das Ruderblatt 100 an der Außenwand des Ruderkokerlagers 120 entfällt. Zur Aufnahme des freien unteren Endes 120b des Ruderkokerlagers 120 ist das Ruderblatt 100 mit einer bei 160 angedeuteten Einziehung bzw. Ausnehmung versehen.

Bei dem Ruder ist das Ruderkokerlager 120 als Kragträger mit einer mittigen Innenlängsbohrung 125 zur Aufnahme des Ruderschaftes 140 für das Ruderblatt 100 versehen. Des weiteren ist das Ruderkokerlager 120 bis in das in dem Ruderschaftende verbundene Ruderblatt 100 hineinreichend ausgebildet und weist in seiner Innenbohrung 125 ein Lager 150 zur Lagerung des Ruderschaftes 140 in dem Ruderkokerlager 120 auf. Mit seinem freien Ende 120b ist das Ruderkokerlager 120 in einer Ausnehmung oder Einziehung 160 in dem Ruderblatt 100 hineinreichend, wobei der Ruderschaft 140 in seinem Endbereich 140b mit einem Abschnitt 145 aus dem Ruderkokerlager 120 herausgeführt ist. Mit dem freien Ende dieses verlängerten Abschnittes 145 ist der Ruderschaft 140 mit dem Ruderblatt 100 verbunden, wobei die Verbindung des Ruderschaftes 140 mit dem Ruderblatt 100 oberhalb der Propellerwellenmitte 200 liegend ist. Im Endbereich 120b des Ruderkokerlagers 120 ist vorzugsweise das Innenlager 150 vorgesehen.

Die Erfindung ist nicht beschränkt auf die vorangehend beschriebenen und in der Zeichnung dargestellten Ausführungsformen. Abweichungen in der Anordnung des Lagers im Bereich des Ruderkokerlagers 120 und des Ruderschaftes 140 liegen ebenso im Rahmen der Erfindung wie eine andere Ausbildung der zylindrischen Einziehung 160 im Ruderblatt 11.

## Patentansprüche

1. Ruderanordnung für schnelle Schiffe mit hochbelasteten Propellern, mit einem Ruder bestehend aus einem Ruderblatt (100) und einem dem Ruder zugeordneten, auf einer antreibbaren Propellerachse (225) angeordneter Propeller (220), wobei das Ruderblatt (100) aus zwei übereinander liegenden Ruderblattabschnitten (10, 20) besteht, wobei die dem Propeller (220) zugekehrten ein abgerundetes Profil aufweisenden Nasenleisten (11, 21) der beiden Ruderblattabschnitte (10, 20) derart positioniert sind, dass die eine Nasenleiste (11) nach Backbord (BB) oder Steuerbord (SB) und die andere Nasenleiste (21) nach Steuerbord (SB) oder Backbord (BB) versetzt sind, wobei die beiden Seitenwandflächen des Ruderblattes (100) in eine dem Propeller (220) abgewandte Endleiste (30) zusammenlaufen, wobei der obere Ruderblattabschnitt (10) ein Querschnittsprofil (12) aufweist, das von
a.) einer sich von der dem Propeller (220) zugekehrten Nasenleiste bis zu einer größten Profildicke (13) konisch sich erweiternden dem Propeller (220) zugekehrten Querschnittsfläche (14) gebildet wird, und wobei
a1.) die beiden von einer in Längsrichtung des Ruderblattes (100) verlaufenden Mittellinie (M1) gebildeten, dem Propeller (220) zugekehrten Querschnittsflächenabschnitte (14a; 14b) der Querschnittsfläche (14) unterschiedliche Größen aufweisen,
a2.) von denen der größere Querschnittsflächenabschnitt (14a) backbordseitig liegend ist,
a3.) und der kleinere Querschnittsflächenabschnitt (14b) steuerbordseitig liegend ist,
a4.) und das von einer sich an die Querschnittsfläche (14) anschließenden und von der größten Profildicke (13) zur Endleiste (30) konisch sich verjüngenden Querschnittsfläche (15) gebildet wird, wobei
a5.) die beiden von der Mittellinie (M1) in dem dem Propeller (220) abgekehrten Bereich des Querschnittsprofils (12) gebildeten Querschnittsflächenabschnitte (15a, 15b) der Querschnittsfläche (15) gleich ausgebildet sind,
und wobei der untere Ruderblattabschnitt (20) ein Querschnittsprofil (22) aufweist, das von
b.) einer sich von der dem Propeller (220) zugekehrten Nasenleiste (21) zu einer größten Profildicke (23) konisch sich erweiternden dem Propeller (220) zugekehrten Querschnittsfläche (24) gebildet wird, wobei
b1.) die beiden von einer in Längsrichtung des Ruderblattes (100) verlaufenden Mittellinie (M2) gebildeten, dem Propeller (220) zugekehrten Querschnittsflächenabschnitte (24a, 24b) der Querschnittsfläche (24) unterschiedliche Größen aufweisen,
b2.) von denen die größere Querschnittsfläche (24b) steuerbordseitig liegend ist und
b3.) die kleinere Querschnittsfläche (24a) backbordseitig liegend ist,
b4.) und das von einer sich an die Querschnittsfläche (24) anschließenden und von der größten Profildicke (13) zur Endleiste (30) konisch sich verjüngenden Querschnittsfläche (25) gebildet wird, wobei
b5.) die beiden von der Mittellinie (M2) in dem dem Propeller (220) abgekehrten Bereich des Querschnittsprofils (22) gebildeten Querschnittsflächenabschnitte (25a, 25b) der Querschnittsfläche (25) gleich ausgebildet sind,
so dass die dem Propeller (220) zugekehrte Nasenleiste (11) des oberen Ruderblattabschnittes (10) backbordseitig zur Mittellinie (M1) und die Nasenleiste (21) des unteren Ruderblattabschnittes (20) steuerbordseitig zur Mittellinie (M2) liegend ist, und
c.) wobei die propellerseitigen Querschnittsflächenabschnitte (14a, 14b) des Querschnittsprofils (12) des oberen Ruderblattabschnittes (10) Randbereiche (16, 16a) mit einem flachen Bogenverlauf (16') bzw. einem stark gewölbten Bogenverlauf (16'a) aufweisen, wobei die beiden dem Propeller (220) abgekehrten Querschnittsflächenabschnitte (15a, 15b) des Querschnittsprofils (12) des oberen Ruderblattabschnittes (10) tangential verlaufende Randbereiche (17, 17a) aufweisen, und der Querschnittsflächenabschnitt (14b) mit dem Randbereich (16a) mit stark gewölbtem Bogenverlauf (16'a) steuerbordseitig liegend ist,
c1.) wobei die propellerseitigen Querschnittsflächenabschnitte (24a, 24b) des Querschnittsprofils (22) des unteren Ruderblattabschnittes (20) Randbereiche (26, 26a) mit einem flachen Bogenverlauf (26') bzw. einem stark gewölbten Bogenverlauf (26'a) aufweisen, wobei die beiden dem Propeller (220) abgekehrten Querschnittsflächenabschnitte (25a, 25b) des Querschnittsprofils (22) des unteren Ruderblattabschnittes (20) tangential verlaufende Randbereiche (27, 27a) aufweisen, und der Querschnittsflächenabschnitt (24b) mit dem Randbereich (26a) mit stark gewölbtem Bogenverlauf (26'a) backbordseitig liegend ist,
**dadurch gekennzeichnet, dass**
d.) das Ruder als Vollschweberuder ausgebildet ist, und dass
e.) die Ruderanordnung weiter einen Ruderschaft (140) und ein Ruderkokerlager (120) aufweist, wobei das Ruderkokerlager (120) als Kragträger mit einer mittigen Innenlängsbohrung (125) zur Aufnahme des Ruderschafts (140) für das Ruderblatt (100) ausgebildet ist, wobei das Ruderkokerlager (120) bis in das mit dem Ruderschaftende verbundene Ruderblatt (100) hineinreichend ausgebildet ist, wobei zur Lagerung des Ruderschaftes (140) ein einziges Lager (150) in der Innenlängsbohrung (125) im unteren Endbereich des Ruderkokerlagers (120) angeordnet ist, wobei der Ruderschaft (140) in seinem Endbereich (140b) mit einem Abschnitt (145) aus dem Ruderkokerlager (120) herausgeführt und mit dem freien, unteren Ende dieses Abschnittes (145) mit dem Ruderblatt (100) lösbar verbunden ist, wobei die Verbindung des Ruderschaftes (140) mit dem Ruderblatt (100) oberhalb der Propellerwellenmitte (200) liegt, wobei zur Aufnahme des unteren freien Endes (120b) des Ruderkokerlagers (120) im Ruderblatt (100) eine Ausnehmung oder Einziehung (160) vorgesehen ist, und wobei keine Lagerung zwischen dem Ruderblatt (100) und dem Ruderkokerlager (120) vorgesehen ist.

## Claims

1. A rudder arrangement for fast ships with high-performance propellers, with a rudder consisting of a rudder blade (100) and with a propeller (220) associated with the rudder and arranged on a driven propeller axis (225), wherein the rudder blade (100) consists of two superimposed rudder blade sections (10, 20), wherein the leading edges (11, 21) of the two rudder blade sections (10, 20), having a rounded profile and facing the propeller (220), are positioned so as to be staggered, one leading edge (11) towards the portside (BB) or starboard side (SB) and the other leading edge (21) towards the starboard side (SB) or portside (BB), wherein the two sidewall surfaces of the rudder blade (100) converge to form an end edge (30) facing away from the propeller (220), wherein the upper rudder blade section (10) comprises a cross-sectional profile (12), which
a.) is formed by a cross-sectional surface (14) facing the propeller (220) and conically widening from the leading edge facing the propeller (220) to a maximum profile thickness (13), and wherein
a1.) the two cross-sectional surface sections (14a; 14b) of the cross-sectional surface (14) formed by a centre line (M1) extending in longitudinal direction of the rudder blade (100) and facing the propeller (220) are differently sized,
a2.) of which the larger cross-sectional surface section (14a) lies on the portside,
a3.) and the smaller cross-sectional surface section (14b) lies on the starboard side,
a4.) and which is formed by a cross-sectional surface (15) adjoining the cross-sectional surface (14) and conically tapering from the maximum profile thickness (13) to the end edge (30), wherein
a5.) the two cross-sectional surface sections (15a, 15b) of the cross-sectional surface (15) formed by the centre line (M1) are formed identically in the area of the cross-sectional profile (12) facing away from the propeller (220),
and wherein the lower rudder blade section (20) has a cross-sectional profile (22), which
b.) is formed by a cross-sectional surface (24) facing the propeller (220) and conically widening from the leading edge (21) facing the propeller (220) to a maximum profile thickness (23), wherein
b1.) the two cross-sectional surface sections (24a, 24b) of the cross-sectional surface (24) formed by a centre line (M2) extending in longitudinal direction of the rudder blade (100) and facing the propeller (220) are differently sized,
b2.) of which the larger cross-sectional surface (24b) lies on the starboard side and b3.) the smaller cross-sectional surface (24a) lies on the portside,
b4.) and which is formed by a cross-sectional surface (25) adjoining the cross-sectional surface (24) and conically tapering from the maximum profile thickness (13) to the end edge (30), wherein
b5.) the two cross-sectional surface sections (25a, 25b) of the cross-sectional surface (25) formed by the centre line (M2) are formed identically in the area of the cross-sectional profile (22) facing away from the propeller (220),
so that the leading edge (11) of the upper rudder blade section (10) facing the propeller (220), lies towards the centre line (M1) on the portside and the leading edge (21) of the lower rudder blade section (20) lies towards the centre line (M2) on the starboard side, and
c.) wherein the propeller-side cross-sectional surface sections (14a, 14b) of the cross-sectional profile (12) of the upper rudder blade section (10) comprise edge areas (16, 16a) with a flat curvature (16') or a strongly arched curvature (16'a), wherein the two cross-sectional surface sections (15a, 15b) of the cross-sectional profile (12) of the upper rudder blade section (10) facing away from the propeller (220) comprise tangentially extending edge areas (17, 17a), and the cross-sectional surface section (14b) with the edge area (16a) with strongly arched curvature (16'a) lies on the starboard side,
c1.) wherein the propeller-side cross-sectional surface sections (24a, 24b) of the cross-sectional profile (22) of the lower rudder blade section (20) comprise edge areas (26, 26a) with a flat curvature (26') or a strongly arched curvature (26'a), wherein the two cross-sectional surface sections (25a, 25b) of the cross-sectional profile (22) of the lower rudder blade section (20) facing away from the propeller (220) comprise tangentially extending edge areas (27, 27a), and the cross-sectional surface section (24b) with the edge area (26a) with strongly arched curvature (26'a) lies on the portside,
**characterised in that**
d.) the rudder is configured as a full-spade rudder, and **in that**
e.) the rudder arrangement further comprises a rudder shaft (140) and a rudder trunk bearing (120), wherein the rudder trunk bearing (120) is configured as a cantilever beam with a central inner longitudinal bore (125) for receiving the rudder shaft (140) for the rudder blade (100), wherein the rudder trunk bearing (120) is designed so as extend as far as into the rudder blade (100) connected with the rudder shaft end, wherein for mounting the rudder shaft (140) a single bearing (150) is arranged in the inner longitudinal bore (125) in the lower end region of the rudder trunk bearing (120), wherein the rudder shaft (140) in its end region (140b) extends with a section (145) out of the rudder trunk bearing (120) and is detachably connected with the free lower end of this section (145) with the rudder blade (100), wherein the connection of the rudder shaft (140) with the rudder blade (100) lies above the propeller shaft centre (200), wherein for receiving the lower free end (120b) of the rudder trunk bearing (120) a recess (160) is provided in the rudder blade (100), and wherein there is no provision for a mounting between the rudder blade (100) and the rudder trunk bearing (120).

## Revendications

1. Agencement de gouvernail pour navires rapides avec hélices fortement chargées, avec un gouvernail composé d'une pale de gouvernail (100) et d'une hélice (220) affectée au gouvernail, disposée sur un arbre d'hélice (225) pouvant être entraîné, la pale de gouvernail (100) étant composée de deux sections de pale de gouvernail superposées (10, 20), les bords d'attaque (11, 21) tournés vers l'hélice (220) des deux sections de pale de gouvernail (10, 20) présentant un profil arrondi étant positionnés de telle manière que l'un des bords d'attaque (11) est décalé vers bâbord (BB) ou tribord (SB) et l'autre bord d'attaque (21) vers tribord (SB) ou bâbord (BB), les deux surfaces de paroi latérales de la pale de gouvernail (100) étant réunies en un bord de fuite (30) opposé à l'hélice (220), la section supérieure de pale de gouvernail (10) présentant un profil de section (12) qui est formé
a.) par une surface de section (14) tournée vers l'hélice (220) s'élargissant coniquement du bord d'attaque tourné vers l'hélice (220) jusqu'à une épaisseur de profil (13) maximale, et
a1.) les deux sections de surface de section (14a, 14b) de la surface de section (14) tournées vers l'hélice (220), formées par une ligne centrale (M1) passant dans le sens longitudinal de la pale de gouvernail (100) présentant des grandeurs différentes,
a2.) la plus grande section de surface de section (14a) étant située à bâbord,
a3.) et la plus petite section de surface de section (14b) étant située à tribord,
a4.) et qui est formé par une surface de section (15) se raccordant à la surface de section (14) et se réduisant coniquement de l'épaisseur de profil maximale (13) jusqu'au bord de fuite (30),
a5.) les deux sections de surface de section (15a, 15b) de la surface de section (15) formées par la ligne centrale (M1) dans la zone du profil de section (12) opposée à l'hélice (220) étant constituées égales,
et, la section inférieure de la pale de gouvernail (20) présentant un profil de section (22), qui est formé par
b.) une surface de section (24) tournée vers l'hélice (220) qui s'élargit coniquement du bord d'attaque (21) tourné vers l'hélice (220) jusqu'à une épaisseur de profil maximale (23)
b1.) les deux sections de surface de section (24a, 24b) de la surface de section (24) tournées vers l'hélice (220), formées par une ligne centrale (M2) passant dans le sens longitudinal de la pale de gouvernail (100) présentant des grandeurs différentes,
b2.) la plus grande section de surface de section (24b) étant située à tribord, et
b3.) la plus petite section de surface de section (24a) étant située à bâbord,
b4.) et qui est formé par une surface de section (25) se raccordant à la surface de section (24) et se réduisant coniquement de l'épaisseur de profil maximale (13) jusqu'au bord de fuite (30),
b5.) les deux sections de surface de section (25a, 25b) de la surface de section (25) formées par la ligne centrale (M2) dans la zone opposée à l'hélice (220) du profil de section (22) étant constituées égales,
de manière que le bord d'attaque (11) de la section supérieure de pale de gouvernail (10), tourné vers l'hélice (220) est situé à bâbord vers la ligne centrale (M1) et le bord d'attaque (21) de la section inférieure de pale de gouvernail (20) est situé à tribord vers la ligne centrale (M2), et
c.) les sections de surface de section (14a, 14b) côté hélice du profil de section (12) de la section supérieure de pale de gouvernail (10) comportant des zones marginales (16, 16a) avec une allure arquée plate (16') ou une allure arquée fortement voûtée (16'a), les deux sections de surface de section (15a, 15b) du profil de section (12) de la section supérieure de pale de gouvernail (10) opposées à l'hélice (220) présentant des zones marginales (17, 17a) dans le sens tangentiel et la section de surface de section (14b) avec la zone marginale (16a) avec une allure arquée fortement voûtée (16'a) étant située à tribord,
c1.) les sections de surface de section du côté de l'hélice (24a, 24b) du profil de section (22) de la section inférieure de pale de gouvernail (20) présentant des zones marginales (26, 26a) avec une allure arquée plate (26') ou une allure arquée fortement voûtée (26'a), les deux sections de surface de section (25a, 25b) opposées à l'hélice (220) du profil de section (22) de la section inférieure de la pale de gouvernail (20) présentant des zones marginales dans le sens tangentiel (27, 27a) et la section de surface de section (24b) avec la zone marginale (26a) avec une allure arquée fortement voûtée (26'a) étant située à bâbord.
**caractérisé en ce que**
d.) le gouvernail est constitué comme gouvernail à suspension totale, et
e.) **en ce que** l'agencement de gouvernail comporte en outre une mèche de gouvernail (140) et un palier de jaumière (120), le palier de jaumière (120) étant constitué comme un support en porte-à-faux avec un alésage longitudinal intérieur central (125) destiné à recevoir la mèche de gouvernail (140) pour la pale de gouvernail (100), le palier de jaumière (120) étant constitué pénétrant jusque dans la pale de gouvernail (100) reliée à l'extrémité de la mèche de gouvernail, un palier unique (150) destiné à loger la mèche de gouvernail (140) étant disposé dans l'alésage longitudinal intérieur (125) dans la zone inférieure d'extrémité du palier de jaumière (120), la mèche de gouvernail (140) ressortant du palier de jaumière (120) dans sa zone d'extrémité (140b) avec une section (145) étant reliée de manière amovible à l'extrémité libre, inférieure de cette section (145) à la pale de gouvernail (100), la liaison de la mèche de gouvernail (140) à la pale de gouvernail (100) se situant au-dessus du centre de l'arbre d'hélice (200), un évidement ou retrait (160) destiné à recevoir l'extrémité inférieure libre (120b) du palier de jaumière (120) étant prévu dans la pale de gouvernail (100) et aucun logement n'étant prévu entre la pale de gouvernail (100) et le palier de jaumière (120).
